# EUROPÄISCHE PATENTSCHRIFT

(11) **EP 0 033 483 B1**
(45) Veröffentlichungstag und Bekanntmachung des Hinweises auf die Patenterteilung: **16.02.1983**
(21) Anmeldenummer: 81100452.2
(22) Anmeldetag: 22.01.1981
(51) Int. Cl.: A47L 15/50

(54) **Vorrichtung zum Verstellen der Höhenlage eines Geschirrkorbes in einem Haushalt-Geschirrspüler**
Height adjustment device for a rack in a domestic dishwasher
Dispositif pour varier la hauteur d'un ratelier dans une machine à laver la vaisselle

(30) Priorität: 05.02.1980 DE 3004110; 04.07.1980 DE 3025311
(43) Veröffentlichungstag der Anmeldung: 12.08.1981
(73) Patentinhaber: Bauknecht Hausgeräte GmbH, D-70565 Stuttgart (DE)
(72) Erfinder: Schröder, Manfred, D-6600 Saarbrücken (DE)
(74) Vertreter: Meier, Friedrich, Dipl.-Ing.

## Beschreibung

DIe Erfindung bezieht sich auf eine Vorrichtung zum Verstellen der Höhenlage eines Geschirrkorbes in einem Haushalt-Geschirrspüler mit seitlich angeordneten Korbführungen, über die der Geschirrkorb aus dem Spülbehälter in eine vor dem Spüler liegende Beschickungslage gebracht werden kann und je einem den Korbführungen zugeordneten Trägerelement, das den Geschirrkorb in anwählbarer Höhenlage haltert.

Zur Höhenverstellung des oberen Geschirrkorbes ist es bekannt, an dem Geschirrkorb zwei übereinanderliegende Reihen von Laufrollen anzubringen, so daß der Geschirrkorb in verschiedene Höhen in die Führungen, meist ausziehbare Führungsschienen, eingesetzt werden kann. Ferner ist es bekannt, die Führungseinrichtungen selbst umsetzbar zu machen, d. h. Vorrichtungen zu schaffen, mit deren Hilfe man die Führungen in verschiedenen Höhenlagen im Spülbehälter befestigen kann.

Aus dem DE-U-7146162 ist es bekannt, die in Führungsschienen eingreifenden Laufrollen beiderseits des Geschirrkorbes an Halterungsplatten so anzuordnen, daß sie die Führungsschienen spielfrei einschließen. An diesen Halterungsplatten ist dann der Geschirrkorb unter Einschaltung je eines am Korb angreifenden und an den Platten abgestützten Hebelgestänges derart gelagert, daß der Geschirrkorb über dieses Gestänge in verschiedene Höhenlagengebracht und fixiert werden kann. Diese Ausführungsform ist sehr aufwendig und hat den Nachteil, daß auch durch den Einsatz zusätzlicher Führungsteile zur Kippsicherung eine stabile Korblage kaum erzielbar ist.

Aus der US-A-3 560 069 ist es bekannt, zwischen die Führungsschienen und dem Korb Stützen einzuschalten, die mit U-förmigen Schlitzen unterschiedlicher Schenkellänge versehen sind, so daß der Korb über an den Führungsschienen gehalterte und in die Schlitze der Stützen greifende Bolzen entsprechend der unterschiedlichen Schenkellänge der Schlitze in zwei verschiedenen Höhenlagen festgestellt werden kann. Diese Aufbauform ist einfach, hat aber den Nachteil, daß der Bedienende vier in den Führungsschienen bewegliche Bolzen gleichzeitig mit dem Korb in den Schlitzen bewegen und festsetzen muß, was erhebliche Geschicklichkeit erfordert und bei beladenem Geschirrkorb kaum auszuführen ist.

Der Erfindung liegt die Aufgabe zugrunde, eine Vorrichtung der beschriebenen Art anzugeben, die eine Höhenverstellung in einfachster Weise erlaubt, den Geschirrkorb weitgehend stabil lagert und auch bei beladenem Geschirrkorb eine Höhenverstellung ohne Probleme zuläßt.

Gemäß der Erfindung wird die gestellte Aufgabe dadurch gelöst, daß jedes Trägerelement aus zwei vertikal ineinanderschiebbaren und in verschiedenen Relativlagen mit lösbaren Rastteilen feststellbaren Ober- und Unterteilen besteht, von denen das Unterteil mit der Korbführung verbunden ist und das Oberteil den Geschirrkorb haltert.

Für ein Trägerelement gemäß der Erfindung ist es dabei ohne wesentliche Bedeutung, in welcher Form die Führungen ausgebildet sind. So können teleskopartig ineinandergreifende, mit Rollen bestückte Führungsschienen ebenso benutzt werden wie in Kunstoff geformte Schienen, die über angesetzte Rollen in Einformungen des Behälters oder in eingesetzten Führungsschienen gelagert sind.

Damit das Trägerelement durch den Geschirrkorb möglichst gleichmäßig belastet wird, ist es vorteilhaft, das Trägerelement beiderseits etwa mittig zum Geschirrkorb anzuordnen. Vorteilhaft ist es ferner, das Trägerelement möglichst flach auszubilden und es seitlich im Bereich von Einziehungen des Geschirrkorbes zu haltern. Die Verbindung des Geschirrkorbes mit dem Trägerelement erfolgt vorteilhaft über angeformte Haltelaschen, es kann aber auch jede andere Verbindungsart benutzt werden.

Eine kostengünstige Ausführungsform, bei der Unter- und Oberteil ineinander geführt sind, macht von Rastkerben an einem der Teile Gebrauch, in die nockenartige Fortsätze des anderen Teiles rastend eingreifen.

Die Herstellung von Rastkerben und nockenartigen Fortsätzen im Formverfahren ist besonders kostengünstig.

Vorteilhaft ist es, die Nocken durch federnde Teile, vorzugsweise federelastische Teile des Oberteiles, zu belasten, weil dadurch eine selbsttätige Verrastung in den verschiedenen Höhenlagen gewährleistet ist. Vorteilhaft ist es ferner, das Oberteil selbst aus federelastischem Werkstoff, z. B. Kunststoff, zu formen, und die Nocken einer federelastisch ausbiegbaren Lasche zuzuordnen, die mit einer Griffleiste für das Anheben des Geschirrkorbes versehen sein kann.

An Hand der Zeichnungen werden Ausführungsbeispiel der Erfindung erläutert und die Handhabung beschrieben.

Die Figuren 1 bis 4 zeigen eine Ausführungsform gemäß der Erfindung in verschiedenen Betriebslagen zum Teil mit abgenommener Abdeckung.

Die Figuren 5 und 6 zeigen eine einfachere Ausführungsform einer Vorrichtung nach der Erfindung in einer Betriebslage, bei der der Geschirrkorb in der oberen Stellung liegt.

Die Figur 7 zeigt die Vorrichtung nach Figur 5 und 6 mit dem Geschirrkorb in der unteren Betriebslage sowie die an den Geschirrkorbhalter angeformten Führungen.

Die Figur 1 zeigt die Lagerung eines Geschirrkorbes 1 in Teilansicht auf einer Korbführung 2 unter Einschaltung eines erfindungsgemäßen Trägerelementes 3. Die Korbführung 2, ein schienenartiges Gebilde, ist mit Laufrollen 4 bestückt, die in nicht gezeichnete schienenartige Führungen im Behälter eingreifen. Die Streben des Geschirrkorbes 1 sind in üblicher Weise aus Draht geformt und mit einem geeigneten Kunststoffmaterial überzogen. Es ist ersichtlich, daß die horizontal verlaufenden Streben 5 im Bereich des Trägerelementes 3 nach innen abgebogen sind, so daß eine flache Nische gebildet, ist, in der das Trägerelement 3 angeordnet ist.

Aus Figur 2 ist ersichtlich, wie die Streben 5 über geeignete Halterungen 6 mit der Innenwand 7 des Trägerelementes 3 verbunden sind. Das Trägerelement 3 besteht aus dem im wesentlichen U-förmigen Unterteil 9 und Oberteil 10, die gegeneinander teleskopartig verschiebbar sind. Durch geeignete Formgebung unter Verwendung von Führungsrippen 11 am Oberteil 10, die in Nuten 12 des Unterteiles 9 eingreifen, wird nicht nur eine gute Parallelführung, sondern auch eine hohe Festigkeit und Stabilität erreicht.

Die aus Figur4 ersichtliche Abdeckung 23 ist abgenommen, so daß die Rastteile zum Einstellen der verschiedenen Höhenlagen erkennbar sind.

In das Oberteil 10 ist deckseitig ein Griff 24 eingeformt, über den der damit verbundene Geschirrkorb 1 angehoben werden kann. Im Bereich dieses Griffes 24 ist eine Taste 13 angeordnet, die über einen Hebelarm 14 auf das Gelenk 15 einer Rastvorrichtung wirkt. Die Rastvorrichtung besteht aus den Spreizklinken 16, der Spreizfeder 17 und den an der Innenwand 7 angeformten Anschlägen 18.

Wird die Taste 13 gedrückt, so wird über den Hebelarm 14 das Gelenk 15 angehoben. Mit dem Gelenk 15 werden auch die Spreizklinken 16 nach oben bewegt. Da die Spreizklinken 16 aber mit ihren Schultern 19 an den Anschlägen 18 anliegen, können sie dieser Hubbewegung nur folgen, wenn sie den Anschlägen 18 ausweichen, d. h. wenn der Spreizwinkel entgegen der Kraft der Spreizfeder 17 verkleinert wird.

Die Betätigung der Taste 13 erfolgt bei angehobenem Geschirrkorb, weil dann die freien Enden der Spreizklinken 16 leicht aus den dem Unterteil 9 zugeordneten, vorzugsweise eingeformten Rastkerben 20 herausgezogen werden können.

Sind die Spreizklinken 16 über die Taste 13 in die aus Fig. ersichtliche Lage gebracht, dann kann das Oberteil 10 und damit auch der mit ihm verbundene Geschirrkorb 1 abgesenkt werden. In der untersten Lage sitzt das Oberteil 10 auf den Schenkeln des Unterteiles 9 auf.

Soll der Geschirrkorb 1 aus der mit der Figur 4 gezeigten Tieflage angehoben werden, so genügt ein Anheben über die Griffe 24. Die Spreizklinken 16 weichen bei der Hubbewegung den Rastkerben 20 aus und können in jeder der durch die Rastkerben 20 bestimmten Höhenlagen festgesetzt werden. In der Zeichnung sind zwei Kerbenpaare dargestellt. Selbstverständlich können auch feinstufigere Einstellungen durch entsprechend mehr Kerbenpaare erreicht werden.

Um zu verhindern, daß die Ober- und Unterteile 10, 9 beim Anheben voneinander getrennt werden, sind federnde Klinkenteile 21 und Anschlagflächen 22 angeformt, die ein betriebsmä- ßiges Lösen des Geschirrkorbes 1 von der Korbführung 2 verhindern. Nach Abnahme der aus Fig. 2 und 4 ersichtlichen Abdeckung 23 können die stirnseitigen Wandungen des Oberteiles 10 so weit federnd abgebogen werden, daß die Sperre gelöst und der Oberkorb aus seiner Halterung, d. h. mit dem Oberteil 10 aus dem Unterteil 9 herausgehoben und damit von der Korbführung abgenommen werden kann.

Vorteilhaft ist es, nicht nur das Trägerelement 3 aus Kunststoff zu fertigen, sondern mit dem Unterteil 9 auch die Korbführungen 2 einstückig auszuformen.

Bei einer vereinfachten Ausführungsform ist ein Paar von Geschirrkorbhaltern vorgesehen, das mit den Korbführungen 31 verbunden ist. Die Korbführungen 31 tragen im übrigen in eingeformten Lagerteilen 32 nicht gezeichnete Laufrollen, die ihrerseits in Schienen oder anderen geeigneten Formteilen an den Seitenwandungen des nicht gezeichneten Spülbehälters so gelagert sind, daß sie nach vorn mit dem Geschirrkorb herausgezogen werden können. Auf die Korbführungen 31 sind Trägerelemente 33 aufgesetzt, die an ihrem oberen Ende angeformte Unterteile 34 der Geschirrkorbhalter tragen. Auf die Unterteile 34 sind die Oberteile 35 aufgeschoben. Die Unterteile 34 greifen dabei mit seitlichen Rippen 36 in schlitzförmige Ausnehmungen 37 des Oberteiles 35. In Haltelaschen 38 und 39 sind horizontale Streben 40 des Geschirrkorbes eingelegt und durch ausgeformte Zungenteile 41 des Oberteiles 35 in der gezeichneten Lage festgehalten.

Im Oberteil 35 ist eine Lasche 42 ausgeformt, die an ihrem unteren Ende eine Griffleiste 43 trägt. Auf der Innenseite der Lasche 42 sind Rastnocken 44 angeformt, die in eine schlitzartige Kerbe 45 des Unterteiles 34 eingreifen. An das Unterteil 34 ist ferner eine Anlaufkante 46 angeformt, durch die beim Anheben des Oberteiles 35 über den Rastnocken 44 die Lasche 42.federelastisch ausgebogen wird.

In das Unterteil 34 sind federnde Klinkenteile 47 eingeformt, die mit nasenartigen Anschlagflächen 48 nach Erreichen des größten zulässigen Hubes in Eingriff kommen und so den Hub begrenzen.

Die Trägerelemente, bestehend aus dem Trägerelement 33 sowie dem Ober- und Unterteil 35, 34, werden vorteilhaft beiderseits des Geschirrkorbes etwa mittig angeordnet. Obwohl die Ober-und Unterteile 34, 35 flach gebaut sind, ist es empfehlenswert, die Streben 40 des Geschirrkorbes 1 so zu formen, daß sich im Bereich der Ober- und Unterteile 35, 34 eine nischenartige Einziehung ergibt. Um den Geschirrkorb 1 in die aus den Figuren 5 und 6 ersichtliche Lage zu bringen, greift der Bedienende beiderseits des Geschirrkorbes 1 an die Griffleiste 43 der Laschen 42 und zieht den Geschirrkorb mit dem Oberteil 35 nach oben. Die Laschen 42 werden dabei über die Anlaufkante 46 nach außen gedrückt und verrasten schließlich mit den Rastnocken 44 in der Rastkerbe 45. Der Hub wird durch die federnden Klinkenteile 47 und die Anschlagflächen 48 begrenzt, so daß das Oberteil 35 mit dem Geschirrkorb nicht vom Unterteil und damit von den Führungen abgehoben werden kann, ohne daß die federnden Klinkenteile 47 mechanisch von den Anschlagflächen 48 gelöst sind.

Um den Geschirrkorb 1 in die aus Figur 7 ersichtliche Lage zu bringen, greift der Bedienende an die Griffleiste 43 und zieht mit dieser die Lasche 42 so weit nach außen, daß sie außer Eingriff mit der Rastkerbe 45 und der Anlaufkante 46 kommt. Nunmehr kann der Geschirrkorb 1 abgesenkt werden. Die Handhabung ist so einfach, daß selbst ein beladener Geschirrkorb in die gewünschte Höhenlage gebracht werden kann.

Die Führung des Oberteiles 35 im Unterteil 34 oder umgekehrt läßt die verschiedensten Gestaltungsmöglichkeiten ebenso offen wie die Gestaltung der Griffleiste 43, der Rastnocken 44 und der Rastkerben 45. Werden mehrere unterschiedliche Höhenlagen für die Geschirrhöhe gewünscht, dann kann selbstverständlich über die Höhe verteilt eine Mehrzahl von Rastkerben 45 entsprechender Aufbauform angeordnet werden.

Selbstverständlich kann sowohl das Ober- als auch das Unterteil 10, 35, 9, 34 und die Führungen an die verschiedensten Korbformen und Lagerungen angepaßt werden.

## Patentansprüche

1. Vorrichtung zum Verstellen der Höhenlage eines Geschirrkorbes (1) in einem Haushalt-Geschirrspüler mit seitlich angeordneten Korbführungen (2, 31), über die der Geschirrkorb (1) aus dem Spülbehälter in eine vor dem Spüler liegende Beschickungslage gebracht werden kann und je einem den Korbführungen (2, 31) zugeordneten Trägerelement (3, 33), das den Geschirrkorb in anwählbarer Höhenlage haltert, dadurch gekennzeichnet, daß jedes Trägerelement (3, 33) aus zwei vertikal ineinanderschiebbaren und in verschiedenen Relativlagen mit lösbaren Rastteilen feststellbaren Ober- und Unterteilen (9, 10, 34, 35) besteht, von denen das Unterteil (9, 34) mit der Korbführung (2, 31) verbunden ist und das Oberteil (10, 35) den Geschirrkob (1) haltert.

2. Vorrichtung nach Anspruch 1, dadurch gekennzeichnet, daß die Rastteile als dem Oberteil (10) zugeordnete, federbelastete Spreizklinken (16) ausgebildet sind, die in Rastkerben (20) des Unterteiles (9) greifen.

3. Vorrichtung nach Anspruch 2, dadurch gekennzeichnet, daß das Oberteil (10) des Trägerelementes (3) griffartig ausgeformt ist, dem eine Taste (13) zum Betätigen der Spreizklinken (16) zugeordnet ist.

4. Vorrichtung nach Anspruch 1, dadurch gekennzeichnet, daß die Trägerelemente (3) als flacher Kasten ausgebildet un seitlich im Bereich von Einziehungen des Geschirrkorbes (1), vorzugsweise mittig, angeordnet sind.

5. Vorrichtung nach Anspruch 1 bis 4, dadurch gekennzeichnet, daß jedes Trägerelement (3) aus zwei im wesentlichen U-förmigen Rahmen besteht, deren Schenkel ineinander geführt sind, so daß sie ein in der Höhe veränderliches Rechteck umschließen, das die Rastteile, insbesondere die Spreizklinken (16) und die Rastkerben (20), aufnimmt.

6. Vorrichtung nach Anspruch 5, dadurch gekennzeichnet, daß die Taste (13) über einen Hebelarm (14) auf eine Gelenkverbindung von V-förmig angeordneten Spreizklinken (16) wirkt, durch die die Klinken (16) gegen Anschläge (18) als Schwenkpunkte gezogen und so gegen die Kraft der Spreizfeder (17) derart zusammengedrückt werden, daß die Spreizklinken (16) aus der verrastenden Spreizlage kommen.

7. Vorrichtung nach Anspruch 1, dadurch gekennzeichnet, daß das Unter- oder das Oberteil (34, 35) Rastkerben (45) aufweist, in die Rastnocken (44) des anderen Teiles rastend eingreifen.

8. Vorrichtung nach Anspruch 7, dadurch gekennzeichnet, daß das Oberteil (35) aus einem federelastischen Werkstoff, z. B. Kunststoff, geformt und die Rastnocken (44) an eine federelastisch ausbiegbare Lasche (42) angeformt sind.

9. Vorrichtung nach Anspruch 8, dadurch gekennzeichnet, daß die Lasche (42) so angeformt ist, daß das freie, vorzugsweise mit einer Griffleiste (43) versehene Ende der Lasche (42) nach unten und außen gerichtet ist.

10. Vorrichtung nach Anspruch 1 bis 9, dadurch gekennzeichnet, daß dem Ober- und Unterteil (10, 35, 9, 34) Anschlagflächen (22, 48) und federnde Klinkenteile (21, 47) derart zugeordnet sind, daß der größte zulässige Hub durch das Anlegen der federnden Klinkenteile (21, 47) an die Anschlagflächen (22, 48) begrenzt ist.

## Claims

1. A device for adjusting the height position of a disk rack (1) in a domestic dish washer, comprising laterally arranged rack guides (2, 31), by means of which the rack (1) can be moved out of the tub into a loading position situated in front of the dish washer, and a supporting element (3, 33) associated with each of the rack guides (2, 31), by means of which element said rack is retained at a selected height position, characterized in that each supporting element (3, 33) comprises two upper and lower parts (9, 10, 34, 35) which are vertically slidable relative to each other and which can be fixed in different relative positions by means of disengageable latching portions, of which the lower part (9, 34) is connected to the rack guide (2, 31) and of which the upper part (10, 35) retains the dish rack (1).

2. A device as claimed in Claim 1, characterized in that the latching portions are constructed as spring-loaded expanding catches (16) associated with the upper part (10), which catches engage latching notches (20) in the lower part (9).

3. A device as claimed in Claim 2, characterized in that the upper part (10) of the supporting element (3) takes the form of a grip, which is associated with an actuator (13) for actuating the expanding catches (16).

4. A device as claimed in Claim 1, characterized in that the supporting elements (3) are flat and are arranged on both sides at the location of receding portions of the dish rack (1), suitably in the middle thereof.

5. A device as claimed in Claims 1 to 4, characterized in that each supporting element (3) comprises two substantially U-shaped frames, whose limbs engage with each other in such a way that they enclose a rectangle whose height is variable, which accommodates the latching parts, specifically the expanding catches (16) and the latching notches (29).

6. A device as claimed in Claim 5, characterized in that the actuator (13) acts on a pivot of the expanding catches (16) arranged in accordance with a V via a lever arm (13), by which the catches (16) are drawn against stops (18) serving as pivots and are thus contracted by the force of the expanding springs (17) in such a way that the expanding catches (16) become disengaged from the latched, expanded position.

7. A device as claimed in Claim 1, characterized in that the lower or the upper part (34, 35) has latching notches (45) with which latching cams (44) of the other part engage to form a latched connection.

8. A device as claimed in Claim 7, characterized in that the upper part (35) is formed of an elastic material, for example a plastics material, and the cams (44) are formed on a resiliently deflecting strip (42).

9. A device as claimed in Claim 6, characterized in that the strip (42) is formed so that the free end of the strip (42), which end its preferably provided with a grip (43), is directed downwards and outwards.

10. A device as claimed in any one of the Claims 1 to 9, characterized in that the upper and the lower part (10, 33, 9, 34) have associated stop surfaces (22, 48) and resilient catch-like parts (21, 47) such that the maximum permissible travel is limited by engagement of the catch-like resilient parts (21, 47) with the stop surfaces (22, 48).

## Revendications

1. Dispositif de réglage en hauteur d'un panier porte-vaisselle dans un lave-vaisselle muni, d'une part, de guidages de panier latéraux à l'aide desquels le panier porte-vaisselle peut être sorti de la cuve pour être amené dans une position de chargement située avant le lave-vaisselle et, d'autre part, d'un élément de support pour chacun des guidages de panier, élément qui maintient le panier porte-vaisselle à des niveaux sélectionnés, caractérisé en ce que chaque élément de support (3, 33) est constitué par deux parties, supérieure (9, 34) et inférieure (10, 35), télescopiques dans le sens vertical et pouvant être fixées dans plusieurs positions relatives à l'aide de parties de verrouillage détachables, la partie inférieure (9, 34) étant réunie au guidage de panier (2, 31) et la partie supérieure (10, 35) supportant le panier porte-vaisselle.

2. Dispositif selon la revendication 1, caractérisé en ce que les parties de verrouillage sont formées de cliquets d'écartement (16) à ressort associés à la partie supérieure (10) et s'engageant dans des crans d'arrêt (20) de la partie inférieure (9).

3. Dispositif selon la revendication 2, caractérisé en ce que la partie supérieure (10) de l'élément de support (3) est munie d'une poignée à laquelle est associé un bouton (13) servant à actionner les cliquets d'écartement (16).

4. Dispositif selon la revendication 1, caractérisé en ce que les éléments de support (3) sont réalisés sous forme de coffrets plats et sont disposés latéralement à l'endroit de parties en retrait du panier porte-vaisselle (1), de préférence en position centrale par rapport à celui-ci.

5. Dispositif selon l'une quelconque des revendications 1 à 4, caractérisé en ce que chaque élément de support (3) est constitué par deux cadres sensiblement en U dont les ailes s'engagent les unes dans les autres, de sorte qu'elles enferment un rectangle variable en hauteur et comprenant les parties de verrouillage, notamment les cliquets d'écartement (16) et les crans d'arrêt (20).

6. Dispositif selon la revendication 5, caractérisé en ce que par l'intermédiaire d'un bras de levier (14), le bouton (13) agit sur une articulation de cliquets d'écartement (16) disposés en V par laquelle les cliquets (16) sont tirés contre des butées (18) servant de pivots et sont comprimés ainsi à l'encontre de la force du ressort expan- deur (17) de façon que les cliquets d'écartement (16) sortent de la position d'écartement verrouillée.

7. Dispositif selon la revendication 1, caractérisé en ce que les parties inférieure (34) et supérieure (35) sont munies de crans d'arrêt (45) dans lesquels s'engagent les ergots d'arrêt (44) de l'autre partie de façon à former une liaison verrouillée.

8. Dispositif selon la revendication 7, caractérisé en ce que la partie supérieure (35) consiste en matériau élastique, une matière plastique par exemple, et en ce que les ergots d'arrêt (44) sont solidaires d'une joue (42) pouvant être recourbée élastiquement.

9. Dispositif selon la revendication 8, caractérisé en ce que la joue (42) est formée de façon que son extrémité libre, de préférence munie d'une poignée (43), soit dirigée vers le bas et vers l'extérieur.

10. Dispositif selon l'une quelconque des revendications 1 à 9, caractérisé en ce que des surfaces de butée (22, 48) et des parties de verrouillage élastiques (21, 47) sont associées aux parties supérieure (10, 35) et inférieure (9, 34) de façon que la hauteur de relevée maximale admissible soit limitée par l'application des parties de verrouillage élastique (21, 47) sur les surfaces de butée (22, 48).
